# EUROPÄISCHE PATENTSCHRIFT

(11) **EP 1 335 658 B1**
(45) Veröffentlichungstag und Bekanntmachung des Hinweises auf die Patenterteilung: **14.03.2007**
(21) Anmeldenummer: 01997245.4
(22) Anmeldetag: 23.11.2001
(51) Int. Cl.: A47L 13/146

(54) **BODENWISCHER**
FLOOR MOP
BALAI DE NETTOYAGE DE SOLS

(30) Priorität: 24.11.2000 DE 10058510; 25.11.2000 DE 10058630
(43) Veröffentlichungstag der Anmeldung: 20.08.2003
(73) Patentinhaber: Carl Freudenberg KG, 69469 Weinheim (DE)
(72) Erfinder: HIRSE, Gernot, M., 63263 Neu-Isenburg (DE)
(86) Internationale Anmeldenummer: PCT/EP2001/013670
(87) Internationale Veröffentlichungsnummer: WO 2002/041744

(56) Entgegenhaltungen:
- WO-A-96/08991
- BE-A- 496 850
- DE-A- 4 222 948
- US-A- 3 224 025
- US-A- 5 483 720
- US-A- 5 625 918
- US-A- 5 896 613

## Beschreibung

Die Erfindung betrifft einen Bodenwischer mit zwei gelenkig mit einem Wischerstiel verbundenen, einen saugfähigen Wischbelag tragenden Moppträgerflügeln und mit einem entlang dem Wischerstiel verschiebbaren Auspressschieber mit zwei starren Auspressarmen, deren Enden jeweils mit einer Führungsfläche an der Rückseite des jeweils zugeordneten Moppträgerflügels in Eingriff bringbar sind.

Bodenwischer mit zwei zum Auspressen des Wischbelags gegeneinander klappbaren Moppträgerflügeln, auch als Schmetterlings-Bodenwischer bezeichnet, sind in unterschiedlichen Ausführungsformen bekannt. Bei den Bodenwischern gemäß der US-A-5 483 720 und der PCT/US95/10759 ist eine entlang dem Wischerstiel verschiebbare Hülse über einen Lenker mit zwei schwenkbar am Trägermittelstück gelagerten Bügeln verbunden, die bei Verschiebung der Hülse an der Rückseite der beiden Moppträgerflügel entlanggleiten und diese dadurch zusammenpressen. Dabei muß der Wischerstiel aber starr mit dem Trägermittelstück verbunden sein. Durch diese starre Verbindung ist die Einsatzmöglichkeit des Bodenwischers eingeschränkt, weil nur eine bestimmte Schrägstellung des Wischerstiels gegenüber den Moppträgerflügeln in ihrer Arbeitsstellung vorgegeben ist.

Bei einem anderen bekannten Bodenwischer der eingangs genannten Gattung sind die Enden der mit dem Auspressschieber starr verbundenen Auspressarme über jeweils einen Lenker mit der Rückseite jedes Moppträgerflügels verbunden. Wird der Auspressschieber am Wischerstiel nach unten verschoben, so wirken die beiden Lenker als gelenkige Druckstreben, die die beiden Moppträgerflügel gegeneinander drücken, um den dazwischen befindlichen Wischbelag auszupressen. Auch hierbei ist die Winkelstellung des Wischerstiels gegenüber den Moppträgerflügeln in der Arbeitsstellung vorgegeben, so dass die Einsatzmöglichkeiten eingeschränkt sind.

Bei einem bekannten Bodenwischer (US-A-5 625 918) ist der Wischerstiel starr mit einem Trägermittelstück einer im Grundriss dreieckförmigen Trägerplatte verbunden, deren beide Seitenteile abklappbare Moppträgerflügel bilden. Zum Auspressen wird ein Drahtbügel nach unten geklappt, der über zwei Auspressrollen auf die beiden Moppträgerflügel einwirkt. Die erzielbaren Auspresskräfte sind deshalb nur verhältnismäßig gering. Der Moppträger weist an seiner Vorderseite eine vorspringende Ecke auf und kann deshalb nur mit einer seiner schrägen Seitenkanten entlang einer geraden Bodenbegrenzung geführt werden.

Bei einem anderen bekannten Bodenwischer (US-A-3 224 025) ist der Wischerstiel gelenkig mit den beiden unmittelbar miteinander schwenkbar verbundenen Moppträgerflügeln verbunden. Der Auspressschieber besteht aus einer entlang dem Wischerstiel verschiebbaren, in ihrem unteren Abschnitt längs geschlitzten Hülse, in die die beiden Moppträgerflügel im zusammengefalteten Zustand hineingezogen werden. Die durch den Längsschlitz voneinander getrennten beiden Hülsenteile wirken jeweils über eine Rolle auf eine Führungsfläche an der Rückseite des jeweils zugeordneten Moppträgerflügels ein. Wegen der unmittelbaren gelenkigen Verbindung der beiden Moppträgerflügel und des geringen gegenseitigen Abstands der beiden Rollen ist der Auspressvorgang jedoch zumindest zu Anfang sehr erschwert. Auch hierbei weist die Moppträgerfläche an ihrer Vorderseite eine vorspringende Ecke auf, so dass sie mit schrägen Seitenkanten an einer geraden Bodenbegrenzung entlang bewegt werden kann.

Bei bekannten Bodenwischern (DE 42 22 948 A1) sind die Moppträgerflügel rechteckig gestaltet. Die für das Ausspülen des Wischmopps erforderliche Wasserhöhe im Putzeimer muss dabei mindestens so gewählt werden, dass die rechteckigen Moppträgerflügel, die aus ergonomischen Gründen üblicherweise schräg in den Putzeimer eingeführt werden, vollständig im Putzwasser untertauchen. Bei rechteckigen Moppträgerflügeln ist diese Mindesthöhe des Putzwassers verhältnismäßig hoch, so dass eine verhältnismäßig große Wassermenge im Putzeimer bereitgestellt werden muss, so dass der Putzeimer schwer ist.

Die für das Auspressen des Wischmopps erforderliche Maximalkraft wird im wesentlichen durch das für die Schwenkung der Moppträgerflügel erforderliche Schwenkmoment am Ende der Schwenkbewegung bestimmt. Hierbei tragen die am weitesten von der Schwenkachse entfernten Flächenbereiche am stärksten zu dem Auspressmoment bei, da diese am weitesten entfernten Flächenbereiche jeweils mit dem größten Hebelarm angreifen. Deshalb müssen bei den Auspressvorrichtungen Hebelübersetzungen vorgesehen werden, um das erforderliche Auspressmoment am Ende der Auspressbewegung aufzubringen.

Aufgabe der Erfindung ist es daher, einen Bodenwischer der eingangs genannten Gattung so auszubilden, dass er gut handhabbar und leicht auspressbar ist und mit einer geringeren Putzwasserhöhe auskommt.

Diese Aufgabe wird erfindungsgemäß dadurch gelöst, dass der Griffstiel mit einem Trägermittelstück gelenkig verbunden ist, an dem die beiden Moppträgerflügel mit einer Scharnierkante schwenkbar gelagert sind, dass jeder Moppträgerflügel ein rechtwinkliges Trapez oder Dreieck bildet, dessen größere Basislinie die Scharnierkante bildet, und dass die beiden rechtwinklig zur Scharnierkante verlaufenden Kanten der Moppträgerflügel eine gemeinsame gerade, durchgehende Vorderkante des Bodenwischers bilden.

Jeder Moppträgerflügel ist somit an seiner Scharnierkante breiter als an seiner der Scharnierkante gegenüberliegenden Kante. Im Vergleich zu einem rechteckigen Moppträgerflügel verringert sich daher seine Breite und damit auch seine Fläche mit zunehmendem Abstand von der Schwenkachse an der Scharnierkante. Damit werden diejenigen Flächenbereiche verringert, die mit einem größeren Hebelarm angreifen. Auf diese Weise wird auch das erforderliche maximale Auspressmoment verringert, so dass das Auspressen des Wischmopps mit geringerer Kraft erfolgen kann. Das Arbeiten mit dem Bodenwischer ist daher weniger anstrengend.

Die geneigte Anordnung der einen Seitenkante und damit das Abweichen von einer rechteckigen Fläche des Moppträgerflügels führt dazu, dass für ein vollständiges Eintauchen des Wischmopps in das Putzwasser ein geringerer Wasserstand erforderlich ist. Bei gleichbleibender Gesamtfläche des Wischmopps wird seine Eintauchtiefe bei der üblicherweise aus ergonomischen Gründen schrägen Haltung des Bodenwischers verringert. Bei gleicher Wassertiefe ergibt sich ein breiterer Reinigungsstreifen bei gleichem Kraftaufwand.

Die geringere Breite an den Enden der beiden Moppträgerflügel führt auch dazu, dass der Bodenwischer leichter in schmale Ecken und Lücken eingeführt werden kann, so dass eine gründlichere Reinigungswirkung auch in schwierig zugänglichen Bereichen der zu reinigenden Bodenfläche erzielt wird. Hindernisse am Boden können leichter umgangen werden.

Vorzugsweise bildet jeder Moppträgerflügel ein rechtwinkliges Trapez, dessen größere Basislinie die Scharnierkante bildet. In seiner am Boden ausgebreiteten Stellung hat der Wischmopp daher eine die beiden rechtwinkligen Seitenkanten enthaltende, durchgehende Vorderkante und zwei schmalere Enden, die schließlich zu einer Ecke werden können, so dass jeder Moppträgerflügel ein Dreieck bildet.

Die durchgehende gerade Vorderkante des Bodenwischers ermöglicht es, diesen bis an eine gerade, quer zur Arbeitsrichtung verlaufende Begrenzungskante des zu wischenden Bodens heranzuführen.

Der Auspressangriff über ausreichend stabile und- in genügendem gegenseitigem Abstand angeordnete Auspressarme auf die am Trägermittelstück gelenkig gelagerten Moppträgerflügel bewirkt eine gründliche Auspressung, ohne dass hierfür die aufzuwendende Kraft zu Anfang des Auspressvorgangs zu hoch wäre.

Zweckmäßigerweise ist der Wischerstiel über ein Kardangelenk mit dem Trägermittelstück verbunden ist und die Enden der Auspressarme sind jeweils mit einer Führungsfläche an der Rückseite des jeweils zugeordneten Moppträgerflügels in Eingriff bringbar. Der Auspressschieber ist hierbei undrehbar am Wischerstiel geführt.

Gemäß einer bevorzugten Ausführungsform der Erfindung ist vorgesehen, dass die Führungsfläche jedes Moppträgerflügels in Richtung zum freien Plattenende zu einer aus dieser Rückseite des Moppträgerflügels hochragenden Erhebung ansteigt. Dadurch wird am Ende der Auspressbewegung ein verstärktes, abschließendes Zusammenpressen der Moppträgerflügel bewirkt.

Vorzugsweise fällt die Führungsfläche auf der dem freien Plattenende zugekehrten Seite der Erhebung zur Moppträgerflügel hin ab. Dadurch wird erreicht, dass die auf den Auspressschieber aufzubringende Kraft nach Überschreiten der Erhebungen am Ende des Auspressvorgangs abfällt und damit dem Benutzer ein deutliches Zeichen gibt, dass der Auspressvorgang vollständig ausgeführt und abgeschlossen ist.

Weitere vorteilhafte Ausgestaltungen des Erfindungsgedankens sind Gegenstand weiterer Unteransprüche. Nachfolgend werden Ausführungsbeispiele der Erfindung näher erläutert, die in der Zeichnung dargestellt sind. Es zeigt:
Fig. 1 einen Bodenwischer in einer Seitenansicht in seiner Arbeitsstellung,
Fig. 2 den Bodenwischer nach Fig. 1 zu Beginn des Auspressvorgangs,
Fig. 3 den Bodenwischer nach den Fig. 1 und 2 am Ende des Auspressvorgangs,
Fig. 4 den Bodenwischer nach den Fig. 1-3 in einer Arbeitsstellung mit seitlich abgewinkelten Wischerstiel,
Fig. 5 eine Draufsicht in Richtung des Pfeiles V in Fig. 1, wobei der Wischerstiel und der Auspressschieber weggelassen sind,
Fig. 6a)-d) Teildarstellungen unterschiedlicher Ausführungsformen der Rollkörper bzw. der gewölbten Druckfläche am Ende eines Anpressarms,
Fig. 7 einen Schnitt längs der Linie VII-VII in Fig. 5,
Fig. 8 eine vereinfachte Teildarstellung einer abgewandelten Ausführungsform des Rollkörpers am Ende des Auspressarms,
Fig. 9, 10 und 11 unterschiedliche Grundrissformen des Bodenwischers jeweils in Darstellungen ähnlich der Fig. 5,
Fig. 12, 13 und 14 unterschiedliche Ausführungsformen der Rollkörper und deren Laufflächen und
Fig. 15 die Anordnung des Bodenwischers in einem Eimer.

Der in den Fig. 1-5 dargestellte Bodenwischer weist einen Wischerstiel 1 auf, der über ein Kardangelenk 2 mit einem Trägermittelstück 3 undrehbar, jedoch allseitig schwenkbar verbunden ist. Das Trägermittelstück 3 ist über beidseitig angebrachte Scharniere 4 jeweils mit einem Moppträgerflügel 5 verbunden.

Die beiden Moppträgerflügel 5 und das Trägermittelstück 3 tragen einen saugfähigen, auspressbaren Wischbelag 6, der in herkömmlicher Weise aus einer Schwammschicht 7 und einem Florbezug 8 besteht.

Ein Auspressschieber 9 ist entlang dem Wischerstiel 1 verschiebbar. Der Auspressschieber 9 weist eine Führungshülse 10 auf, die am Wischerstiel 1 undrehbar längsverschieblich geführt ist. Beispielsweise ist in der Bohrung der Hülse 10 eine Längsnut 10a vorgesehen, in die ein am Wischerstiel 1 angebrachter Stift 1 a greift.

Die Hülse 10 ist starr mit zwei Auspressarmen 11 verbunden, die bei dem in den Fig. 1-5 dargestellten Ausführungsbeispiel an ihren Enden 11a als drehbaren Rollkörper jeweils eine drehbar gelagerte Rolle 12 tragen.

In Fig. 6 ist gezeigt, dass die Rolle 12 auf einer Achse 13 gelagert ist, die beidseitig (Fig. 6a) oder einseitig (Fig. 6b) am Auspressarm 11 angebracht sein kann. Stattdessen ist es auch möglich (Fig. 6c), als Rollkörper eine in einer Ausnehmung 14 am Ende 11a des Auspressarms 11 drehbar aufgenommene Kugel 15 vorzusehen. Eine weitere mögliche Alternative besteht darin, dass das Ende 11a jedes Auspressarms 11 eine konvex gewölbte Druckfläche 16 aufweist (Fig. 6d).

Wenn der Auspressschieber 9 zur Einleitung eines Auspressvorgangs am Wischerstiel 7 nach unten bewegt wird, treten die Rollen 12 (oder in vergleichbarer Weise die Kugel 15 bzw. die gewölbte Druckfläche 16) mit jeweils einer Führungsfläche 17 an der Rückseite der jeweils zugeordneten Moppträgerflügel 5 in Eingriff. Dadurch werden die beiden Moppträgerflügel 5 gegeneinander geschwenkt, wie in Fig. 2 zu Beginn des Auspressvorgangs dargestellt ist. Zur besseren Führung der Rollen 12, der Kugel 15 oder der Druckfläche 16 kann die Führungsfläche 17 jeweils eine im Querschnitt konkave flache Längsnut 17a (Fig. 7, 13 oder 14) aufweisen.

Die beiden Führungsflächen 17 an der Rückseite jedes Moppträgerflügels 5 steigen in Richtung zum freien Flügelende 5a zu einer Erhebung 17b an, die aus der Rückseite des Moppträgerflügels 5 hochragt und zum freien Flügelende 5a wieder abfällt.

Am Ende des Auspressvorgangs, der in Fig. 3 dargestellt ist, haben die Rollen 12 diese Erhebungen 17b erreicht, wodurch die beiden Moppträgerflügel 5 in ihre äußerste Auspressstellung gegeneinander geklappt werden. Dabei kann vorgesehen werden, dass die Rollen 12 die Erhebungen 17b geringfügig überschreiten, so dass ein Abfallen der aufzuwendenden Vorschubkraft am Auspressschieber 9 dem Benutzer ein Gefühl dafür gibt, dass der Endpunkt des Auspressvorgangs überschritten ist.

Aus dieser Auspressstellung (Fig. 3) wird der Auspressschieber 9 wieder in seine Ausgangsstellung zurückgezogen. Hierbei werden die beiden Moppträgerflügel 5 durch eine Federvorrichtung, beispielsweise eine Schenkelfeder 18 (Fig. 5), deren Schenkel mit den Moppträgerflügel 5 verbunden sind, in ihre gestreckte Lage bewegt. Die Scharniere der Moppträgerflügel 5 sind so ausgeführt, dass die Moppträgerflügel 5 nicht über ihre gestreckte Ausrichtung hinaus nach oben geklappt werden können.

Fig. 4 zeigt, dass der Auspressschieber 9 so weit zurückbewegt werden kann, dass die beiden Rollen 12 die Moppträgerflügel 5 so weit freigeben, dass diese auch zur Seite hin ausreichend verschwenkt werden können, wie in Fig. 4 dargestellt ist.

Fig. 8 zeigt eine weitere abgewandelte Ausführungsform, bei der der Rollkörper am Auspressarm 11 ein am Umfang mit Vertiefungen 19 versehenes Rad 20 ist, das mit mindestens einem Vorsprung 21 bzw. 22 an der Rückseite der Moppträgerflügels 5 am Ende des Auspressvorgangs in Eingriff tritt.

Jeder der beiden Moppträgerflügel 5 bildet ein rechtwinkliges Trapez. Die Scharnierkante 5b bildet jeweils die größere Basislinie des Trapezes. Jeweils eine Hinterkante 5e jedes Moppträgerflügels 5 verläuft in einem spitzen Winkel zur Scharnierkante 5b die das Scharnier 4 bildet, und ist zu der Vorderkante 5d hin geneigt, die im rechten Winkel zur Scharnierkante 5b verläuft.

Die der Scharnierkante 5b gegenüberliegende freie Kante 5a jedes Moppträgerflügels 5 bildet somit die kleinere Basislinie des Trapezes. Jeder Moppträgerflügel 5 ist im Bereich seiner freien Kante 5a wesentlich schmaler als im Bereich seiner Scharnierkante 4. Die Kante 5a kann auch bis hin zu einer Spitze verkleinert sein, so dass die Grundrissfläche des Moppträgerflügels 5 ein Dreieck bildet (Fig. 11). Bei einer geringen Erhöhung des erforderlichen Drucks ergibt sich dadurch eine weitere wesentliche Erhöhung der Wischbreite ohne Erhöhung der Eintauchtiefe.

Die beiden rechtwinklig zur Scharnierkante 5b verlaufenden Kanten 5c der Moppträgerflügel 5 bilden eine gemeinsame gerade, durchgehende Vorderkante 5d des Bodenwischers.

Im Vergleich zu einem Bodenwischer mit rechteckigen Moppträgerflügeln kommt der dargestellte Bodenwischer mit schräger Hinterkante 5e mit einer geringeren Wasserhöhe im Putzeimer aus. Die Eintauchtiefe des Bodenwischers ist bei der in Fig. 15 dargestellten üblichen Schräghaltung geringer als bei rechteckigen Moppträgerflügeln.

In Fig. 9 ist gezeigt, dass der Abstand b des Angriffspunktes des Auspressarms 11 an der Führungsfläche 17 von der Scharnierkante 5b mindestens gleich der Breite a des Trägermittelstücks 3 ist.

Der Abstand b des Angriffspunktes des Auspressarms 11 von der Scharnierkante 5b beträgt mindestens 1/5 der Breite c des Moppträgerflügels 5.

Der Wischerstiel 1 greift in der Längsmitte des Trägermittelstücks 3 an. Stattdessen kann der Wischerstiel 1 auch von der Längsmitte des Trägermittelstücks 3 zur Vorderkante 5d hin versetzt sein. Die schräge Hinterkante 5e jedes Moppträgerflügels 5 bildet mit der Scharnierkante 5b einen Winkel α von 50°-70°.

Die Rolle 12 kann eine umlaufende Rille haben, die auf der wulstförmig gestalteten Führungsfläche 17 läuft (Fig. 12). Bei einer rinnenförmig gestalteten Führungsfläche 17 (Fig. 13) kann die Kugel 15 des Auspressarms 11 auf den Längsrändern der Rinne laufen. Ein scheibenförmiger Rollkörper 12 (Fig. 14) kann am Grund einer rinnenförmigen Führungsfläche 17 abrollen.

## Patentansprüche

1. Bodenwischer mit zwei gelenkig mit einem Wischerstiel (1) verbundenen, einen saugfähigen Wischbelag (6) tragenden Moppträgerflügeln (5) und mit einem entlang dem Wischerstiel (1) verschiebbaren Auspressschieber (9) mit zwei starren Auspressarmen (11), deren Enden jeweils mit einer Führungsfläche (17) an der Rückseite des jeweils zugeordneten Moppträgerflügels (5) in Eingriff bringbar sind, wobei jeder Moppträgerflügel (5) ein rechtwinkliges Trapez oder Dreieck bildet, dessen größere Basislinie die Scharnierkante (5b) bildet, und die beiden rechtwinklig zur Scharnierkante (5b) verlaufenden Kanten (5c) der Moppträgerflügel (5) eine gemeinsame gerade, durchgehende Vorderkante (5d) des Bodenwischers bilden, **dadurch gekennzeichnet, dass** der Griffstiel (1) mit einem Trägermittelstück (3) gelenkig verbunden ist, an dem über beidseitig angebrachte Scharniere (4) die beiden Moppträgerflügel (5), mit einer Scharnierkante (5b) schwenkbar gelagert sind.

2. Bodenwischer nach Anspruch 1, **dadurch gekennzeichnet, dass** der Wischerstiel (1) über ein Kardangelenk (2) mit dem Trägermittelstück (3) verbunden ist und dass die Enden (11 a) der Auspressarme (11) jeweils mit einer Führungsfläche (17) an der Rückseite des jeweils zugeordneten Moppträgerflügels (5) in Eingriff bringbar sind, und dass der Auspressschieber (9) undrehbar am Wischerstiel (1) geführt ist.

3. Bodenwischer nach Anspruch 1, **dadurch gekennzeichnet, dass** die beiden Moppträgerflügel (5) durch eine Federvorrichtung (18) in ihre gestreckte Lage bewegt werden.

4. Bodenwischer nach Anspruch 2, **dadurch gekennzeichnet, dass** die Führungsfläche (17) jedes Moppträgerflügels (5) in Richtung zum freien Flügelende (5a) zu einer aus der Rückseite der Moppträgerflügel (5) hochragenden Erhebung (17b) ansteigt.

5. Bodenwischer nach Anspruch 4, **dadurch gekennzeichnet, dass** die Führungsfläche (17) auf der dem freien Plattenende (5a) zugekehrten Seite der Erhebung (17b) zum Moppträgerflügel (5) hin abfällt.

6. Bodenwischer nach Anspruch 2, **dadurch gekennzeichnet, dass** das Ende (11a) jedes Auspressarms (11) einen drehbaren Rollkörper (12, 15, 20) trägt.

7. Bodenwischer nach Anspruch 6, **dadurch gekennzeichnet, dass** der Rollkörper eine am Auspressarm (11) drehbar gelagerte Rolle (12) ist.

8. Bodenwischer nach Anspruch 6, **dadurch gekennzeichnet, dass** der Rollkörper eine in einer Ausnehmung (14) des Auspressarms (11) drehbar aufgenommene Kugel (15) ist.

9. Bodenwischer nach Anspruch 6, **dadurch gekennzeichnet, dass** der Rollkörper ein am Umfang mit Vertiefungen (19) versehenes Rad (20) ist, das mit mindestens einem Vorsprung (21, 22) an der Rückseite des Moppträgerflügels (5) in Eingriff tritt.

10. Bodenwischer nach Anspruch 1, **dadurch gekennzeichnet, dass** das Ende (11a) jedes Auspressarms (11) eine konvex gewölbte Druckfläche (16) aufweist.

11. Bodenwischer nach Anspruch 6 oder 10, **dadurch gekennzeichnet, dass** die Führungsfläche (17) eine im Querschnitt konkave flache Längsnut (17a) aufweist.

12. Bodenwischer nach Anspruch 2, **dadurch gekennzeichnet, dass** der Abstand (b) des Angriffspunktes des Auspressarms (11) an der Führungsfläche (17) von der Scharnierkante (5b) mindestens gleich der Breite (a) des Trägermittelstücks (3) ist.

13. Bodenwischer nach Anspruch 2, **dadurch gekennzeichnet, dass** der Abstand (b) des Angriffspunktes des Auspressarms (11) von der Scharnierkante (5b) mindestens 1/5 der Breite (c) des Moppträgerflügels (5) beträgt.

14. Bodenwischer nach Anspruch 1, **dadurch gekennzeichnet, dass** der Wischerstiel (1) in der Längsmitte des Trägermittelstücks (3) angreift.

15. Bodenwischer nach Anspruch 1, **dadurch gekennzeichnet, dass** der Wischerstiel (1) von der Längsmitte des Trägermittelstücks (3) zur Vorderkante (5d) hin versetzt ist.

16. Bodenwischer nach Anspruch 1, **dadurch gekennzeichnet, dass** die schräge Hinterkante (5e) jedes Moppträgerflügels (5) mit der Scharnierkante (5b) einen Winkel (α) von 50°-70° bildet.

## Claims

1. A floor mop having two mop carrier wings (5) which are connected in an articulated manner to a mop handle (1) and bear an absorbent mop cover (6), and having a squeezing-out slide (9) which can be displaced along the mop handle (1) and has two rigid squeezing-out arms (11), the ends of which can each be brought into engagement with a guide surface (17) on the rear side of the respectively associated mop carrier wing (5), in which case each mop carrier wing (5) forms a right-angled trapezium or triangle, the larger base line of which forms a hinge edge (5b), and the two edges (5c) of the mop carrier wings (5), these edges running at right angles to the hinge edge (5b), form a common rectilinear and continuous front edge (5d) of the floor mop, **characterized in that** the handle (1) is connected in an articulated manner to a carrier centrepiece (3) on which the two mop carrier wings (5) are mounted, via hinges (4) fitted on both sides, such that they can be pivoted by way of the hinge edge (5b).

2. A floor mop according to claim 1, **characterized in that**, the mop handle (1) is connected to the carrier centrepiece (3) via a cardan joint (2), and **in that** the ends (11a) of the squeezing-out arms (11) can be brought into engagement in each case with a guide surface (17) on the rear side of the respectively associated mop carrier wing (5), and **in that** the squeezing-out slide (9) is guided in a non-rotatable manner on the mop handle (1).

3. A floor mop according to claim 1, **characterized in that** the two mop carrier wings (5) are moved into their straightened-out position by a spring device (18).

4. A floor mop according to claim 2, **characterized in that** the guide surface (17) of each mop carrier wing (5) slopes up, in the direction of the free wing end (5a), to an elevation (17b) which projects up out of the rear side of the mop carrier wing (5).

5. A floor mop according to claim 4, **characterized in that** the guide surface (17) slopes down in the direction of the mop carrier wing (5) on that side of the elevation (17b) which is directed towards the free plate end (5a).

6. A floor mop according to claim 2, **characterized in that** the end (11a) of each squeezing-out arm (11) bears a rotatable rolling body (12, 15, 20).

7. A floor mop according to claim 6, **characterized in that** the rolling body is a roller (12) which is mounted in a rotatable manner on the squeezing-out arm (11).

8. A floor mop according to claim 6, **characterized in that** the rolling body is a ball (15) which is accommodated in a rotatable manner in a recess (14) of the squeezing-out arm (11).

9. A floor mop according to claim 6, **characterized in that** the rolling body is a wheel (20) which is provided on the circumference with depressions (19) and passes into engagement with at least one protrusion (21, 22) on the rear side of the mop carrier wing (5).

10. A floor mop according to claim 1, **characterized in that** the end (11a) of each squeezing-out arm (11) has a convexly curved pressure-exerting surface (16).

11. A floor mop according to claim 6 or 10, **characterized in that** the guide surface (17) has a cross-sectionally concave flat longitudinal groove (17a).

12. A floor mop according to claim 2, **characterized in that** the spacing (b) between the point at which the squeezing-out arm (11) acts on the guide surface (17) and the hinge edge (5b) is at least equal to the width (a) of the carrier centrepiece (3).

13. A floor mop according to claim 2, **characterized in that** the spacing (b) between the point of action of the squeezing-out arm (11) and the hinge edge (5b) is at least 1/5 of the width (c) of the mop carrier wing (5).

14. A floor mop according to claim 1, **characterized in that** the mop handle (1) acts in the longitudinal centre of the carrier centrepiece (3).

15. A floor mop according to claim 1, **characterized in that** the mop handle (1) is offset in the direction of the front edge (5d) from the longitudinal centre of the carrier centrepiece (3).

16. A floor mop according to claim 1, **characterized in that** the oblique rear edge (5e) of each mop carrier wing (5) forms an angle (α) of 50°-70° with the hinge edge (5b).

## Revendications

1. Balai de nettoyage de sols avec deux ailes (5) de support de balai à franges, reliées de manière articulée à un manche de balai (1) et portant une garniture de balayage absorbante (6), et avec un coulisseau d'essorage (9) pouvant coulisser le long du manche de balai (1) et comportant deux bras d'essorage rigides (11), dont les extrémités peuvent être mises en contact respectivement avec une surface de guidage (17) au dos de l'aile (5) de support de balai à franges respectivement associée, dans lequel chaque aile (5) de support de balai à franges forme un trapèze ou un triangle rectangle dont la plus grande base forme le côté de charnière (5b) et les deux côtés (5c) des ailes (5) de support de balai à franges orientés perpendiculairement au côté de charnière (5b) forment un côté avant (5d) continu rectiligne commun du balai de nettoyage de sols, **caractérisé en ce que** le manche (1) est relié de manière articulée à une pièce de support centrale (3), à laquelle les deux ailes (5) de support de balai à franges sont reliées de manière pivotante par un côté de charnière (5b) au moyen de charnières (4) installées sur les deux côtés.

2. Balai de nettoyage de sols selon la revendication 1, **caractérisé en ce que** le manche de balai (1) est relié à la pièce de support centrale (3) au moyen d'une articulation à cardan (2), **en ce que** les extrémités (11a) des bras d'essorage (11) peuvent être mises en contact respectivement avec une surface de guidage (17) au dos de l'aile (5) de support de balai à franges respectivement associée, et **en ce que** le coulisseau d'essorage (9) est guidé sans rotation sur le manche de balai (1).

3. Balai de nettoyage de sols selon la revendication 1, **caractérisé en ce que** les deux ailes (5) de support de balai à franges sont déplacées dans leur position étendue par un dispositif à ressort (18).

4. Balai de nettoyage de sols selon la revendication 2, **caractérisé en ce que** la surface de guidage (17) de chaque aile (5) de support de balai à franges monte en direction de l'extrémité libre de l'aile (5a) jusqu'à une surélévation (17b) saillante au dos de l'aile (5) de support de balai à franges.

5. Balai de nettoyage de sols selon la revendication 4, **caractérisé en ce que** la surface de guidage (17) descend vers l'aile (5) de support de balai à franges sur le côté de la surélévation (17) tourné vers l'extrémité libre de la plaque (5a).

6. Balai de nettoyage de sols selon la revendication 2, **caractérisé en ce que** l'extrémité (11a) de chaque bras d'essorage (11) porte un corps de roulement rotatif (12, 15, 20).

7. Balai de nettoyage de sols selon la revendication 6, **caractérisé en ce que** le corps de roulement est un rouleau (12) monté de manière rotative sur le bras d'essorage (11).

8. Balai de nettoyage de sols selon la revendication 6, **caractérisé en ce que** le corps de roulement est une bille (15) logée de manière rotative dans un évidement (14) du bras d'essorage (11).

9. Balai de nettoyage de sols selon la revendication 6, **caractérisé en ce que** le corps de roulement est une roue (20) pourvue de creux (19) à sa périphérie, qui vient en contact avec au moins une saillie (21, 22) au dos de l'aile (5) de support de balai à franges.

10. Balai de nettoyage de sols selon la revendication 1, **caractérisé en ce que** l'extrémité (11a) de chaque bras d'essorage (11) présente une surface de pression (16) à courbure convexe.

11. Balai de nettoyage de sols selon la revendication 6 ou 10, **caractérisé en ce que** la surface de guidage (17) présente une rainure longitudinale plate (17a) concave en section transversale.

12. Balai de nettoyage de sols selon la revendication 2, **caractérisé en ce que** la distance (b) du point de contact du bras d'essorage (11) sur la surface de guidage (17) au côté de charnière (5b) est au moins égale à la largeur (a) de la pièce de support centrale (3).

13. Balai de nettoyage de sols selon la revendication 2, **caractérisé en ce que** la distance (b) du point de contact du bras d'essorage (11) au côté de charnière (5b) vaut au moins 1/5 de la largeur (c) de l'aile (5) de support de balai à franges.

14. Balai de nettoyage de sols selon la revendication 1, **caractérisé en ce que** le manche de balai (1) est attaché au milieu longitudinal de la pièce de support centrale (3).

15. Balai de nettoyage de sols selon la revendication 1, **caractérisé en ce que** le manche de balai (1) est décalé vers le côté avant (5d) par rapport au milieu longitudinal de la pièce de support centrale (3).

16. Balai de nettoyage de sols selon la revendication 1, **caractérisé en ce que** le côté arrière oblique (5e) de chaque aile (5) de support de balai à franges forme un angle (α) de 50°-70° avec le côté de charnière (5b).
